# EUROPÄISCHE PATENTANMELDUNG

(11) **EP 3 695 939 A1**
(43) Veröffentlichungstag der Anmeldung: **19.08.2020**
(21) Anmeldenummer: 19157841.8
(22) Anmeldetag: 18.02.2019
(51) Int. Cl.: B25H 3/02

(54) **AUFBEWAHRUNGSVORRICHTUNG ZUR LAGERUNG UND VERWALTUNG VON GÜTERN**

(71) Anmelder: EFI Ordersystems GmbH, 52146 Würselen (DE)
(72) Erfinder: Gerken, Christian, 52146 Würselen (DE); Milcher, Stefan, 52146 Würselen (DE); Pawel, Alexander, 52146 Würselen (DE)
(74) Vertreter: dompatent von Kreisler Selting Werner - Partnerschaft von Patent- und Rechtsanwälten mbB

(57) **Zusammenfassung**

Bei einer tragbare Aufbewahrungsvorrichtung (1) zur Lagerung und Verwaltung von Gütern, mit einem Aufnahmebehälter (2) zur Aufnahme der Güter mit zumindest einer Öffnung, ist vorgesehen,
- dass eine Verschlusseinrichtung (4) zum Verschließen der zumindest einen Öffnung an dem Aufnahmebehälter (2) angeordnet ist,
- wobei eine Verriegelungseinrichtung (8) zum Ver- und Entriegeln der Verschlusseinrichtung (4) an der Verschlusseinrichtung (4) und/oder an dem Aufnahmebehälter (2) angeordnet ist, wobei im entriegelten Zustand zumindest ein Teil (6) der Verschlusseinrichtung (4) geöffnet werden kann und dass
- eine Authentifizierungseinheit (12) zum Identifizieren eines Benutzers an der Verschlusseinrichtung (4) und/oder an dem Aufnahmebehälter (2) ist, wobei abhängig von dem Ergebnis einer durch die Authentifizierungseinheit (12) durchgeführten Prüfung die Verriegelungseinrichtung (8) die Verschlusseinrichtung (4) entriegelt.

## Beschreibung

Die Erfindung betrifft eine Aufbewahrungsvorrichtung zur Lagerung und Verwaltung von Gütern nach dem Oberbegriff des Anspruchs 1, sowie ein System mit einer Aufbewahrungsvorrichtung, sowie ein Verfahren zum Lagern und Verwalten von Gütern nach dem Obergriff des Anspruchs 14.

Es sind tragbare Aufbewahrungsvorrichtungen bekannt, wie beispielsweise Lagerungsboxen, in denen Güter, insbesondere sogenannte C-Teile (Verbrauchsmaterialien) gelagert werden. Diese tragbare Aufbewahrungsvorrichtungen weisen einem tragbaren Aufnahmebehälter auf, in dem die Güter gelagert werden können. Da die Aufbewahrungsvorrichtungen tragbar sind, können diese direkt an einem Arbeitsplatz, an dem die Güter benötigt werden, verwendet werden. Verbrauchsmaterialien können beispielsweise Schrauben oder Muttern oder Schutzhandschuhe sein, die in einer großen Stückzahl an den Arbeitsplätzen verwendet werden.

Es besteht zunehmen Bedarf, die Materialverwaltung in Unternehmen und öffentlichen Einrichtungen zu automatisieren.

Der Erfindung liegt daher die Aufgabe zugrunde, eine Aufbewahrungsvorrichtung zur Lagerung und Verwaltung von Gütern zu schaffen, bei der die Materialverwaltung automatisierbar ist.

Zur Lösung dieser Aufgabe dienen die Merkmale des Anspruchs 1.

Die Erfindung sieht in vorteilhafter Weise vor, dass
- eine Verschlusseinrichtung zum Verschließen der mindestens einen Öffnung an dem Aufnahmebehälter angeordnet ist,
- wobei eine Verriegelungseinrichtung zum Ver- und Entriegeln der Verschlusseinrichtung an der Verschlusseinrichtung und/oder an dem Aufnahmebehälter angeordnet ist, wobei im entriegelten Zustand zumindest ein Teil der Verschlusseinrichtung geöffnet werden kann, und dass
- eine Authentifizierungseinheit zum Identifizieren eines Benutzers an der Verschlusseinrichtung und/oder an dem Aufnahmebehälter angeordnet ist, wobei abhängig von dem Ergebnis einer durch die Authentifizierungseinheit durchgeführten Prüfung die Verriegelungseinrichtung die Verschlusseinrichtung entriegelt.

Die vorliegende Erfindung hat den Vorteil, dass mit der Erfindung eine tragbare Aufbewahrungsvorrichtung geschaffen wird, mit der die Lagerung und Verwaltung von Gütern automatisiert werden kann und personenbezogene Daten verwaltet und erfasst werden können.

Unter einer tragbaren Aufbewahrungsvorrichtung versteht man jedwede Aufbewahrungsvorrichtung, die von einer Durchschnittsperson getragen werden kann. Dabei sollte das Gesicht nicht über 50 kg, vorzugsweise nicht über 30 kg, insbesondere nicht über 20 kg, sein.

Ferner ist für die tragbare Aufbewahrungsvorrichtung vorzugsweise eine Größe von maximal 80 cm x 80 cm x 80 cm vorgesehen. Insbesondere maximal 60 cm x 60 cm x 60 cm. Die Aufbewahrungsvorrichtung muss jedoch nicht quadratisch sein sondern kann jedwede Form aufweisen.

Die tragbare Aufbewahrungsvorrichtung weist vorzugsweise einen tragbaren Aufnahmebehälter auf. Für den tragbaren Aufnahmebehälter gilt Ähnliches wie für die tragbare Aufbewahrungsvorrichtung hinsichtlich Gewicht und Größe.

Die vorliegende Erfindung hat den Vorteil, dass durch das Vorsehen der Verschluss- und der Verriegelungseinrichtung sowie der Authentifizierungseinheit auch bei einer tragbaren Aufbewahrungsvorrichtung der Zugriff automatisiert werden kann. Auch die Verwaltung und die Erfassung kann automatisiert werden. Es kann somit sichergestellt sein, dass nur durch die Authentifizierungseinheit identifizierte Benutzer Zugriff auf die in dem Aufnahmebehälter gelagerter Güter haben. Auf diese Weise kann überprüft werden, wer Zugriff auf die Güter hatte.

Es kann eine Eingabeeinrichtung vorgesehen sein, mit der die Menge der für die Entnahme vorgesehenen Güter angegeben werden kann. Die Eingabeeinrichtung kann an der Verschlusseinrichtung und/oder dem Aufnahmebehälter angeordnet sein. Über die Eingabeeinrichtung können auch personenbezogene Daten eingegeben werden.

Mittels der Eingabeeinrichtung kann die Menge der Güter angegeben werden. Die Eingabeeinrichtung kann Tasten oder ein Touchscreen aufweisen. Das Vorsehen der Eingabeeinrichtung führt zu einer weiteren Automatisierung der Verwaltung der Güter. Auf diese Weise kann die Menge der entnommenen Güter erfasst werden. Dadurch kann leicht festgestellt werden, ob noch genügend Güter vorhanden sind.

Die Verriegelungseinrichtung kann die Verschlusseinrichtung erst dann entriegeln, wenn bei der Eingabeeinrichtung eine Anzahl für die zu entnehmenden Güter angegeben worden ist.

Auf diese Weise ist sichergestellt, dass die Anzahl der Güter angegeben und damit erfasst werden.

Die Verriegelungseinrichtung kann ein elektromagnetisches Schloss aufweisen. Auf diese Weise kann die Verschlusseinrichtung einfach ver- und entriegelt werden.

Die Eingabeeinrichtung und die Authentifizierungseinheit oder die Eingabeeinrichtung und die Verriegelungseinrichtung oder die Authentifizierungseinheit und die Verriegelungseinrichtung oder die Eingabeeinrichtung die Verriegelungseinrichtung und die Authentifizierungseinheit können eine Einheit bilden. Es kann somit eine einzelne Einheit an der Aufbewahrungsvorrichtung oder der Verschlusseinrichtung angebracht, die die jeweiligen Einrichtungen aufweist. Alternativ können für jede der Einrichtungen separate Bauelemente vorgesehen sein.

Die Verschlusseinrichtung kann ein an die Öffnung des Aufnahmebehälters angepasster Deckel mit verschwenkbarer Verschlusskappe sein.

Die Authentifizierungseinheit kann zumindest eine Empfangseinrichtung für den Empfang drahtlos übermittelter Personendaten aufweisen.

Die zumindest eine Empfangseinrichtung kann ein NFC/RFID-fähiges Lesegerät aufweisen.

Die zumindest eine Empfangseinrichtung kann eine WLAN-fähige Empfangseinrichtung aufweisen.

Personenbezogene Daten können somit direkt über ein NFC/RFID-fähiges Lesegerät an die Aufbewahrungsvorrichtung bzw. die Authentifizierungseinheit übermittelt werden. Alternativ kann auch eine Übermittlung über jedwede andere drahtlose Funkverbindung stattfinden, wie beispielsweise eine WLAN-Verbindung.

Die Authentifizierungseinheit kann die übermittelten personenbezogenen Daten überprüfen, wobei die Authentifizierungseinheit die personenbezogenen Daten mit Daten, die in einer Datenbank gespeichert sind, vergleicht, wobei die Datenbank lokal in der Authentifizierungseinheit oder extern außerhalb der Aufbewahrungsvorrichtung vorgesehen sein kann.

Es kann auch gespeichert werden, welcher Benutzer sich identifiziert hat.

Es kann auch ein System mit einer Aufbewahrungsvorrichtung nach einem der Ansprüche 1 bis 13 und einem Terminal vorgesehen sein, wobei das Terminal eine Terminalempfangseinrichtung aufweist, mit der drahtlos übermittelte Daten empfangbar sind.

Die Terminalempfangseinrichtung kann ein NFC/RFID-fähiges Lesegerät aufweisen.

Die personenbezogenen Daten können somit auch an dem Terminal eingelesen werden.

Das Terminal kann auch eine Terminalsendeeinrichtung aufweisen. Auf diese Weise können beispielsweise personenbezogene Daten, die an dem Terminal eingelesen werden, an die Aufbewahrungsvorrichtung gesendet werden. Die Empfangseinrichtung der Aufbewahrungsvorrichtung kann diese von dem Terminal übermittelten Daten empfangen. Dies kann beispielsweise über eine drahtlose Funkverbindung geschehen. Die Übermittlung kann direkt oder indirekt erfolgen.

Auch kann die Aufbewahrungsvorrichtung zusätzlich zu der Empfangseinrichtung eine Sendeeinrichtung aufweisen. Auf diese Weise können auch Daten von der Aufbewahrungsvorrichtung zum Terminal übermittelt werden. Die Übermittlung kann direkt oder indirekt erfolgen. Es kann beispielsweise auch möglich sein, dass sowohl die Aufbewahrungsvorrichtung als auch das Terminal mit einem Netzwerk verbunden sind und über dieses Netzwerk die Daten übermittelt werden.

Das Terminal kann auch zusätzlich eine Terminaleingabeeinrichtung aufweisen. Mit dieser Terminaleingabeeinrichtung kann beispielsweise die Anzahl der zu entnehmenden Güter und/oder personenbezogene Daten eingegeben werden.

Die Anzahl der zu entnehmenden Güter kann auch an die tragbare Aufbewahrungsvorrichtung übermittelt werden.

Der Terminal kann auch eine Terminal-Authentifizierungseinheit aufweisen, mittels der die personenbezogenen Daten überprüfbar sind.

Die personenbezogenen Daten können die an der Terminal-Empfangseinrichtung empfangene Daten sein.

Die Authentifizierungseinheit der Aufbewahrungsvorrichtung kann auch die bereits überprüften personenbezogenen Daten von der Terminal-Authentifizierungseinheit abgreifen oder anfragen, ob überprüfte Daten bei der Terminal-Authentifizierungseinheit vorliegen und bei positivem Ergebnis, die Verriegelungseinrichtung an der Aufbewahrungsvorrichtung entriegeln.

Gemäß der vorliegenden Erfindung kann ferner ein Verfahren zum Lagern und Verwalten von Gütern vorgesehen sein, wobei die Güter in einer Aufbewahrungsvorrichtung nach einem der Ansprüche 1 bis 11 aufbewahrt werden, dadurch gekennzeichnet, dass die Verriegelungseinrichtung die Verschlusseinrichtung verriegelt, so dass die Öffnung des Aufnahmebehälters vorschlossen ist, dass die Authentifizierungseinheit personenbezogene Daten überprüft und mit in einer Datenbank hinterlegten Daten vergleicht, wobei abhängig von der Prüfung der personenbezogenen Daten die Authentifizierungseinheit die Verriegelungseinrichtung entriegelt, so dass die Verschlusseinrichtung geöffnet werden kann.

Die Authentifizierungseinheit und/oder die Verriegelungseinrichtung können überprüfen, ob eine Menge der zu entnehmenden Güter angegeben worden sind und die Verriegelungseinrichtung kann erst die Verschlusseinrichtung entriegeln, wenn die Menge der zu entnehmenden Güter vorliegt.

Im Folgenden werden unter Bezugnahme auf die Zeichnungen Ausführungsbeispiele der Erfindung näher erläutert.

Es zeigen schematisch:
- Fig. 1: eine tragbare Aufbewahrungsvorrichtung,
- Fig. 2: eine Einheit mit Eingabeeinrichtungen und Authentifizierungseinheit, und
- Fig. 3: ein System mit einer tragbaren Aufbewahrungsvorrichtung und einem Terminal.

Fig. 1 zeigt eine tragbare Aufbewahrungsvorrichtung 1 zur Lagerung und Verwaltung von Gütern. Die tragbare Aufbewahrungsvorrichtung 1 weist einen Aufnahmebehälter 2 auf. Der Aufnahmebehälter 2 weist eine Öffnung 3 auf. Im dargestellten Ausführungsbeispiel ist die Öffnung 3 mit einer Verschlusseinrichtung 4 verschlossen. Im dargestellten Ausführungsbeispiel ist die Verschlusseinrichtung ein Deckel 5, der eine Klappe 6 aufweist, die geöffnet und geschlossen werden kann. Ein Bereich des Deckels 5 oder der gesamte Deckel können transparent ausgestaltet sein. Die Verschlusseinrichtung 4 ist an die Öffnung 3 angepasst, so dass die Öffnung 3 mittelt der Verschlusseinrichtung verschlossen ist.

Es ist ferner eine Verriegelungseinrichtung 8 zum Ver- und Entriegeln der Verschlusseinrichtung 4 vorgesehen. Im dargestellten Ausführungsbeispiel ist die Verriegelungseinrichtung 8 an dem Aufnahmebehälter 2 angeordnet. Alternativ kann die Verriegelungseinrichtung 8 auch an der Verschlusseinrichtung 4 oder als weitere Alternative sowohl an der Verschlusseinrichtung 4 als auch am Aufnahmebehälter 2 angeordnet sein. Die Verriegelungseinrichtung 8 kann, wie im dargestellten, einen Stift aufweisen, der durch ein elektromagnetisches Schloss bewegt kann, wodurch die Verschlusseinrichtung 4 ver- und entriegelt werden kann. Die Verriegelungseinrichtung 8 kann mit der Eingabeeinrichtung 10 und/oder der

Die Verriegelungseinrichtung 8 weist ein elektromagnetisches Schloss auf. Es kann jedoch auch jedwedes andere Schloss vorgesehen sein, das automatisch geöffnet und verschlossen werden kann. Die Verriegelungseinrichtung 8 kann auch eine Magnetverriegelung sein.

Die Verriegelungseinrichtung 8 kann, wie im dargestellten, einen Stift aufweisen, der durch ein elektromagnetisches Schloss bewegt kann, wodurch die Verschlusseinrichtung 4 ver- und entriegelt werden kann.

Im entriegelten Zustand kann die Verschlusseinrichtung 4 geöffnet werden.

Es ist ferner eine Authentifizierungseinheit 12 zum Identifizieren eines Benutzers an dem Aufnahmebehälter 2 vorgesehen. Abhängig von dem Ergebnis einer durch die Authentifizierungseinheit 12 durchgeführten Prüfung kann die Verriegelungseinrichtung 8 die Verschlusseinrichtung 4 entriegeln.

Die Authentifizierungseinheit 12 kann personenbezogene Daten enthalten und diese mit gespeicherten personenbezogenen Daten vergleichen. Bei Übereinstimmung der personenbezogenen Daten kann die Verriegelungseinrichtung entriegelt werden. Es kann auch gespeichert werden, welcher Benutzer sich identifiziert hat. Die Authentifizierungseinheit 12 kann eine Empfangseinrichtung 13 aufweisen. Die Empfangseinrichtung 13 kann beispielsweise einen NFC/RFID-fähiges Lesegerät sein. Auf diese Weise kann mit einem NFC/RFID-Chip, der vor die Empfangseinrichtung 13 gehalten wird, personenbezogene Daten an die Authentifizierungseinheit 12 übermittelt werden, damit diese Daten überprüft werden können.

Alternativ können die personenbezogenen Daten auch auf andere Art und Weise drahtlos übermittelt werden. Dazu kann die Empfangseinrichtung 13 eine Empfangseinrichtung aufweisen die drahtlos übermittelte Daten empfangen kann.

Ferner ist eine Eingabeeinrichtung 10 vorgesehen. Mit dieser Eingabeeinrichtung 10 kann die Menge der für die Entnahme vorgesehenen Güter eingegeben werden. Dafür können Tasten 12, 14 und 16 vorgesehen sein.

Im dargestellten Ausführungsbeispiel ist die Eingabeeinrichtung in Fig. 2 genauer dargestellt, wobei sich die Form der Tasten 12 und 13 von der Form der Tasten in Fig. 1 unterscheiden. Die Tasten 12 und 13 können, wie in Fig. 2 dargestellt, Pfeiltasten sein, mit denen die Anzahl der Güter angegeben werden. Die Taste 16 könnte beispielsweise eine ENTER-Taster sein, mit der bestätigt wird, dass die angegebene Menge korrekt ist. Die Eingabeeinrichtung kann ferner ein Display 18 aufweisen, auf das beispielsweise die Anzahl der zu entnehmenden Güter angezeigt werden.

Im dargestellten Ausführungsbeispiel bilden die Eingabeeinrichtung 10 und die Authentifizierungseinheit 12 eine Einheit. Diese können jedoch auch separat voneinander vorgesehen werden. Die Eingabeeinrichtung 10 und/oder die Authentifizierungseinheit 12 können an dem Aufnahmebehälter 2 und/oder an der Verschlusseinrichtung 4 angeordnet sein. Auch die Verriegelungseinrichtung 8 kann zusammen mit der Eingabeeinrichtung 10 und/oder der Authentifizierungseinheit 12 eine Einheit bilden.

Es kann auch vorgesehen sein, dass über die Eingabeeinrichtung 10 personenbezogene Daten eingegeben werden, die dann in der Authentifizierungseinheit 12 überprüft werden können.

Die Verriegelungseinrichtung 8 kann auch die Verschlusseinrichtung 4 erst entriegeln, wenn bei der Eingabeeinrichtung 10 eine Anzahl für die zu entnehmenden Güter angegeben worden ist.

Auf diese Weise kann sichergestellt sein, dass die Anzahl der zu entnehmenden Güter vorliegen, bevor die Verriegelungseinrichtung entriegelt wird.

Die Eingabeeinrichtung kann wie dargestellt Tasten und/oder ein Touchscreen aufweisen.

Die Authentifizierungseinheit 12 überprüft die personenbezogenen Daten mit gespeicherten Daten. Diese gespeicherten Daten können in einer Datenbank gespeichert sein, die lokal in der Authentifizierungseinheit 12 oder auch an einer anderen Stelle an der Aufbewahrungsvorrichtung vorgesehen ist.

Alternativ kann die Datenbank auch extern außerhalb der Aufbewahrungsvorrichtung vorgesehen sein. Bei einer Datenbank, die außerhalb der Aufbewahrungsvorrichtung vorgesehen ist, würde die Authentifizierungseinheit 12 die personenbezogenen Daten an diese Datenbank übermitteln.

In Fig. 3 ist ein System mit einer Aufbewahrungsvorrichtung, wie in Fig. 1 dargestellt, und einem Terminal 20 vorgesehen. Das Terminal 20 ist rein schematisch dargestellt. Das Terminal 20 weist im vorliegenden Fall eine Terminal-Empfangseinrichtung 22, eine Terminal-Sendeeinrichtung 24, eine Terminal-Authentifizierungseinheit 26 und eine Terminal-Eingabeeinrichtung 28 auf.

An dem Terminal 20 können auch personenbezogene Daten über die Empfangseinrichtung 22 empfangen werden. Die Empfangseinrichtung 22 kann auch ein NFC/RFID-fähiges Lesegerät sein. Alternativ kann die Empfangseinrichtung jedwede andere drahtlos übermittelten Daten empfangen. Die Terminal-Authentifizierungseinheit 26 kann die personenbezogenen Daten überprüfen. Die Überprüfung erfolgt ebenfalls mit dem Abgleich der personenbezogenen Daten mit in einer Datenbank gespeicherten Daten, die an dem Terminal oder auch extern des Terminals gespeichert sein können. Über die Terminal-Eingabeeinrichtung 28 kann die Menge der zu entnehmenden Güter eingegeben werden. Alternativ können auch dort personenbezogene Daten eingegeben werden. Die Sendereinrichtung 24 kann Daten an die Aufbewahrungseinrichtung 1 senden. Ein Benutzer kann sich beispielsweise an dem Terminal 20 authentifizieren. Auch kann er dort die Menge der zu entnehmenden Güter eingeben. Dann kann er zu der Aufbewahrungseinrichtung 1 gehen und sich dort noch einmal an der Authentifizierungseinheit 12 authentifizieren oder lediglich über die Eingabeeinrichtung 10 bestätigen, dass er der Benutzer ist. Die Authentifizierungseinheit 12 kann dann überprüfen, ob bei dem Terminal 20 ein authentifizierter Benutzer vorliegt. Wenn dieser authentifizierte Benutzer vorliegt, kann die Verriegelungseinrichtung 8 entriegelt werden.

Alternativ kann das Terminal 20 auch keine Terminal-Eingabeeinrichtung 28 aufweisen, sondern lediglich eine Terminal-Authentifizierungseinheit 26. Die Anzahl der zu entnehmenden Güter können dann lokal an der tragbaren Aufbewahrungsvorrichtung 1 an der Eingabeeinrichtung 10 angegeben werden. In diesem Fall würde ein Benutzer sich an dem Terminal 20 authentifizieren und dann lokal an der tragbaren Aufbewahrungsvorrichtung 1 die Menge der zu entnehmenden Güter angeben. Die Authentifizierungseinheit 12 kann dann überprüfen, ob an dem Terminal 20 ein authentifizierter Benutzer vorliegt. Sofern dieser vorliegt, kann die Verriegelungseinrichtung 8 entriegelt werden.

Ein solches System kann beispielsweise in einer Lagerhalle verwendet werden. Es können auch pro Terminal mehrere tragbare Aufbewahrungsvorrichtung 1 vorgesehen sein.

Die tragbare Aufbewahrungsvorrichtung 1 kann auch wie in Fig. 1 dargestellt, ohne Terminal 20 verwendet werden. In diesem Fall kann der Benutzer sich an der mittels der Empfangseinrichtung 13 z.B. über eine NFC/RFID fähiges Lesegerät personenbezogene Daten an die Authentifizierungseinheit 12 übermitteln. Dann kann die nach positiver Prüfung der Daten durch die Authentifizierungseinheit die Verriegelungseinrichtung die Verschlusseinrichtung entriegelt. Auch kann die Menge der zu entnehmenden Güter direkt an der Eingabeeinrichtung 10 angegeben werden. Der authentifizierte Benutzer und die Menge der zu entnehmenden Güter können gespeichert werden. Die Speicherung kann lokal an der tragbaren Aufbewahrungsvorrichtung 1 erfolgen oder für den Fall, dass ein Terminal verwendet wird auch auch auf dem Terminal. Es kann auch automatisch eine Nachbestellung oder ein Hinweis erfolgen, wenn die Güter nahezu verbraucht sind.

## Patentansprüche

1. Tragbare Aufbewahrungsvorrichtung (1) zur Lagerung und Verwaltung von Gütern, mit
einem Aufnahmebehälter (2) zur Aufnahme der Güter mit zumindest einer Öffnung,
**dadurch gekennzeichnet,**
- **dass** eine Verschlusseinrichtung (4) zum Verschließen der zumindest einen Öffnung an dem Aufnahmebehälter (2) angeordnet ist,
- wobei eine Verriegelungseinrichtung (8) zum Ver- und Entriegeln der Verschlusseinrichtung (4) an der Verschlusseinrichtung (4) und/oder an dem Aufnahmebehälter (2) angeordnet ist, wobei im entriegelten Zustand zumindest ein Teil (6) der Verschlusseinrichtung (4) geöffnet werden kann und dass
- eine Authentifizierungseinheit (12) zum Identifizieren eines Benutzers an der Verschlusseinrichtung (4) und/oder an dem Aufnahmebehälter (2) ist, wobei abhängig von dem Ergebnis einer durch die Authentifizierungseinheit (12) durchgeführten Prüfung die Verriegelungseinrichtung (8) die Verschlusseinrichtung (4) entriegelt.

2. Tragbare Aufbewahrungsvorrichtung (1) nach Anspruch 1, **dadurch gekennzeichnet, dass** eine Eingabeeinrichtung (10) zur Eingabe der Menge der für die Entnahme vorgesehen Güter an der Verschlusseinrichtung (4) und/oder an dem Aufnahmebehälter (2) angeordnet ist.

3. Tragbare Aufbewahrungsvorrichtung (1) nach Anspruch 1 oder 2, **dadurch gekennzeichnet, dass** die Verriegelungseinrichtung (8) die Verschlusseinrichtung (4) erst entriegeln kann, wenn bei der Eingabeeinrichtung (10) eine Anzahl für die zu entnehmenden Güter angegeben worden ist.

4. Tragbare Aufbewahrungsvorrichtung (1) nach einem der Ansprüche 1 bis 3, **dadurch gekennzeichnet, dass** die Eingabeeinrichtung (10) Tasten (12, 14, 16) und/oder ein Touchscreen aufweist.

5. Tragbare Aufbewahrungsvorrichtung (1) nach einem der Ansprüche 1 bis 4, **dadurch gekennzeichnet, dass** die Verriegelungseinrichtung (8) ein elektromagnetisches Schloss aufweist.

6. Tragbare Aufbewahrungsvorrichtung (1) nach einem der Ansprüche 1 bis 5, **dadurch gekennzeichnet, dass**
- die Eingabeeinrichtung (10) und die Authentifizierungseinheit (12) oder
- die Eingabeeinrichtung (10) und die Verriegelungseinrichtung (8) oder
- die Authentifizierungseinheit (12) und die Verriegelungseinrichtung (8) oder
- die Eingabeeinrichtung (10), die Verriegelungseinrichtung (8) und die Authentifizierungseinheit (12),
eine Einheit bilden.

7. Tragbare Aufbewahrungsvorrichtung (1) nach einem der Ansprüche 1 bis 6, **dadurch gekennzeichnet, dass** die Verschlusseinrichtung (8) ein an die Öffnung des Aufnahmebehälters (2) angepasster Deckel (4) mit schwenkbarer Verschlussklappe (6) ist.

8. Tragbare Aufbewahrungsvorrichtung (1) nach einem der Ansprüche 1 bis 7, **dadurch gekennzeichnet, dass** die Authentifizierungseinheit (12) zumindest eine Empfangseinrichtung (13) für den Empfang drahtlos übermittelter Personendaten aufweist.

9. Tragbare Aufbewahrungsvorrichtung (1) nach einem der Ansprüche 1 bis 8, **dadurch gekennzeichnet, dass** die zumindest eine Empfangseinrichtung (13) ein NFC/RFID fähiges Lesegerät aufweist.

10. Tragbare Aufbewahrungsvorrichtung (1) nach einem der Ansprüche 1 bis 9, **dadurch gekennzeichnet, dass** die Authentifizierungseinheit (12) die übermittelten personenbezogenen Daten überprüft, wobei die Authentifizierungseinheit (12) die personenbezogenen Daten mit Daten, die in einer Datenbank gespeicherten sind, vergleicht, wobei die Datenbank lokal in der Authentifizierungseinheit (12) oder extern außerhalb der Aufbewahrungsvorrichtung (1) vorgesehen ist.

11. System mit einer Aufbewahrungsvorrichtung nach einem der Ansprüche 1 bis 10 und einem Terminal, wobei das Terminal (20) eine Terminalempfangseinrichtung (22) aufweist, mit der drahtlos übermittelte Daten empfangbar sind.

12. System nach Anspruch 11, **dadurch gekennzeichnet, dass** die Terminalempfangseinrichtung ein NFC/RFID fähiges Lesegerät aufweist.

13. System nach Anspruch 11 oder 12, **dadurch gekennzeichnet, dass** das Terminal eine Terminaleingabeeinrichtung zum Eingeben von personenbezogenen Daten und/oder zum Eingeben der Anzahl für die zu entnehmenden Güter.

14. Verfahren zum Lagern und Verwalten von Gütern,
wobei die Güter in einer Aufbewahrungsvorrichtung nach einem der Ansprüche 1 bis 10 aufbewahrt werden, **dadurch gekennzeichnet, dass**
- die Verriegelungseinrichtung die Verschlusseinrichtung verriegelt, so dass die Öffnung des Aufnahmebehälters verschlossen ist,
- dass die Authentifizierungseinheit personenbezogene Daten überprüft und mit in einer Datenbank hinterlegten Daten vergleicht,
- abhängig von der Prüfung der personenbezogenen Daten die Authentifizierungseinheit die Verriegelungseinrichtung entriegelt, so dass die Verschlusseinrichtung geöffnet werden kann.

15. Verfahren nach Anspruch 14, **dadurch gekennzeichnet, dass** die Authentifizierungseinheit und/oder die Verriegelungseinrichtung überprüft, ob eine Menge der zu entnehmenden Güter angegeben worden sind und die Verriegelungseinrichtung erst die Verschlusseinrichtung entriegelt, wenn die Menge der zu entnehmenden Güter vorliegt.
